# DEMANDE DE BREVET EUROPEEN

(11) **EP 0 502 840 A1**
(43) Date de publication de la demande: **09.09.1992**
(21) Numéro de dépôt: 92870034.3
(22) Date de dépôt: 04.03.1992
(51) Int. Cl.: A44B 19/26

(54) **Languette avec garniture pour curseur de fermeture à glissière**

(30) Priorité: 06.03.1991 BE 9100212
(71) Demandeur: ETABLISSEMENTS S. ALBERT S.A., B-1070 Bruxelles (BE)
(72) Inventeur: Albert, Jacques, B-1050 Bruxelles (BE)
(74) Mandataire: Overath, Philippe

(57) **Abrégé**

L'invention concerne une languette (1) pour curseur d'une fermeture à glissière, qui comporte une ouverture (4) dans laquelle on fixe de façon simple et interchangeable un élément de décoration (9), par exemple un bouton à queue.

Avantageusement l'élément de décoration (9) sera fixé à l'aide d'un clip (7) dans une encoche (5).

## Description

La présente invention se rapporte au domaine des fermetures à glissière et plus particulièrement à la languette qui permet la manipulation du curseur d'une fermeture à glissière.

Dans l'industrie des vêtements on cherche à ce jour, de plus en plus de variations et d'éléments de décoration et il se crée dans le domaine des fermetures à glissière une demande de décoration.

Ainsi par exemple, on peut envisager de garnir le curseur d'un élément de décoration spécial.

La demande de décoration s'étend toutefois tellement loin, qu'il est très coûteux de produire des languettes pourvues de la décoration demandée.

La présente invention propose une languette, pour curseur pour fermeture à glissière, caractérisée en ce qu'elle comporte une ouverture dimensionnée de façon qu'elle peut loger l'attache d'un élément de décoration ainsi que des moyens permettant de fixer d'une façon simple et interchangeable l'attache à la languette.

Ainsi on peut changer d'une façon simple la décoration qui devient indépendante de la languette.

De préférence l'élément de décoration sera un bouton à queue où un élément ayant une attache similaire à un bouton de ce type.

Avantageusement l'attache est fixée à la languette au moyen d'un simple clip.

L'invention sera décrite ci-après à l'aide d'un exemple de réalisation non limitatif en se référant aux figures jointes qui représentent :

La Fig.1 : une vue en élévation d'une languette.

La Fig.2 : une vue latérale d'un clip de fixation.

La Fig. 3 : une vue latérale d'un élément de décoration et la Fig.3a une coupe selon la ligne A-A dans la Fig. 3.

La Fig.4 : une vue latérale de la languette comportant l'élément de décoration.

La figure 1 représente une languette 1, d'un curseur d'une fermeture à glissière, comportant une extrémité 2 par laquelle elle sera fixée au curseur de façon classique par pincement des lèvres 12 (Fig.4) et une extrémité opposée 3 par laquelle on peut saisir la languette 1.

Près de l'extrémité 3 la languette comporte une ouverture 4 ayant une forme en substance rectangulaire.

Une entaille 5 s'étend à partir de l'ouverture 4 vers l'extrémité 3 sur les deux surfaces de la languette 1 et se poursuit sur le bord 6 de la languette.

La figure 2 montre un clip 7 en forme de U dont au moins une des branches 8 est légèrement inclinée vers l'autre branche de façon à pouvoir exercer une légère pression. L'inclinaison de la branche est représentée par l'angle α .

La figure 3 montre un élément de décoration 9 ayant la forme d'un bouton, l'élément 9 comporte une partie frontale 10 qui constitue la décoration et une attache 11 en forme de U solidaire de la partie frontale 10.

L'assemblage de l'élément 9 à la languette 1 est excessivement simple, il suffit de placer l'attache 11 dans l'ouverture 4 et de pousser le clip 7 dans l'encoche 5.

La figure 4 montre un élément 9 fixé sur la languette 1.

Il est évident qu'il faut dimensionner les branches 8 du clip de façon que l'extrémité des branches passent au travers de l'attache 11, mais ne dépassent pas le vide crée par l'ouverture 4.

Lorsqu'une des branches 8 du clip est légèrement inclinée, le clip exerce une légère pression sur la surface de l'entaille 5, ce qui évite que l'élement 9 se libère indélibérément.

Lorsqu'on désire changer la décoration, on retire le clip 7 on enlève l'élément 9 et on le remplace par un autre élément de décoration avant de remettre le clip 7 dans l'encoche 5.

Les avantages de l'invention sont évidents; la décoration d'une languette devient très simple; la décoration est interchangeable et peut donc être personnalisée. Lorsqu'on utilise comme élément de décoration un bouton à queue, l'élément de décoration existe et ne demande aucune nouvelle dépense.

Il est clair que l'invention n'est pas limitée à l'exemple décrit et que l'homme du métier peut trouver des autres moyens simples pour remplacer le clip et l'encoche par des éléments similaires ou autres.

## Revendications

1. Languette (1) pour curseur de fermeture à glissière, caractérisée en ce qu'elle comporte une ouverture (4) dimensionnée de façon qu'elle peut loger l'attache (11) d'un élément de décoration (9) et qu'elle comporte des moyens (8) permettant de fixer de façon interchangeable l'attache à la languette.

2. Languette selon la revendication 1, caractérisée en ce que l'élément de décoration (9) comporte une attache (11) en forme de boucle, tel un bouton à queue.

3. Languette selon la revendication 1, caractérisée en ce que le moyen de fixation est un clip (7).

4. Languette selon une ou plusieurs des revendications 1 à 3, caractérisée en ce que le clip s'insère dans une encoche (6) ménagée dans la surface de la languette.
